# EUROPÄISCHE PATENTSCHRIFT

(11) **EP 1 855 951 B1**
(45) Veröffentlichungstag und Bekanntmachung des Hinweises auf die Patenterteilung: **18.06.2008**
(21) Anmeldenummer: 06701813.5
(22) Anmeldetag: 07.01.2006
(51) Int. Cl.: B65D 5/74

(54) **BEHÄLTER**
CONTAINER
CONTENANT

(30) Priorität: 01.03.2005 DE 102005009908; 21.11.2005 DE 102005055814
(43) Veröffentlichungstag der Anmeldung: 21.11.2007
(73) Patentinhaber: Henkel AG & Co. KGaA, 40589 Düsseldorf (DE)
(72) Erfinder: BARTHEL, Wolfgang, 40764 Langenfeld (DE); FILECCIA, Salvatore, 46049 Oberhausen (DE); TIMMANN, Ulf, Arno, 50825 Köln (DE); TÖPLER, Rudolf, 51067 Köln (DE); BINDNER, Thomas, 87499 Wildpoldsried (DE)
(86) Internationale Anmeldenummer: PCT/EP2006/000083
(87) Internationale Veröffentlichungsnummer: WO 2006/092185

(56) Entgegenhaltungen:
- DE-U- 7 230 742
- DE-U1- 8 530 780
- US-A- 3 131 847
- US-A- 3 404 828
- US-A- 3 692 227

## Beschreibung

Die vorliegende Erfindung betrifft einen Behälter, insbesondere für rieselfähige Güter, nach dem Oberbegriff des Anspruchs 1.

Aus dem Stand der Technik sind eine Vielzahl von Behältern bekannt, mit denen insbesondere rieselfähige Güter wie etwa Salz aufbewahrt, transportiert und dosiert abgegeben werden können. Zum Zwecke der Abgabe aus dem Behälter sind eine Reihe von Lösungen bekannt, bei denen eine Dosierschütte aus dem Behälter herausgezogen werden kann. Derartige Lösungen sind in der US 3,692,227, US 3,404,828 oder US 3,131,847 offenbart.

Beispielsweise ist aus der US 3,692,227 ein Karton bekannt, bei dem ein Schüttelement im Bereich einer Kante des Kartons durch eine Schwächungslinie definiert ist, wobei ein unterer Abschnitt des Schüttelements durch Fingerdruck einpressbar ist, woraufhin ein oberer Teil des Schüttelements nach außen ausklappt. Der obere Teil ist nachfolgend wieder einklappbar, woraufhin ein geschlossener Zustand des Schüttelements wiederherstellbar ist.

Derartige bekannte Lösungen weisen in der Praxis Nachteile auf, da nur eine geringe Anzahl von wiederholbaren Öffnungen des Schüttelements möglich ist, bevor diese Mechanik bedingt durch den Verschleiß des Kartons funktionsunfähig wird.

Dies ist in so weit von Relevanz, da die Wirkstoffkonzentrationen in den Schüttgütern, wie beispielsweise bei schüttfähigen Reinigungs- und Waschmitteln, sich bei gleicher Verpackungsgröße stetig erhöhen, wodurch die Anzahl an Dosierungen pro Verpackungseinheit und somit die Anzahl der Öffnungs- und Schließzyklen einer Dosierschütte signifikant gewachsen sind.

Es ist die Aufgabe der Erfindung, einen eingangs genannten Behälter dahingehend zu verbessern, dass eine höhere Anzahl von Öffnungs- und Schließzyklen ermöglicht ist.

Diese Aufgabe wird erfindungsgemäß mit den kennzeichnenden Merkmalen des Anspruchs 1 gelöst.

Bedingt durch das Verstärkungselement in dem Bedienabschnitt wird ein Verschleiß der Kante, auf die zweckmäßig ein Fingerdruck zum Öffnen des Schüttelements ausgeübt wird, wirkungsvoll verringert. Zudem stellt das Verstärkungselement ein Zielobjekt für den Benutzer des Behälters dar, so dass ein Fingerdruck an falscher Stelle, der zumeist mit einem besonders hohen Verschleiß oder einer Beschädigung des Behältermaterials verbunden ist, wirkungsvoll vermieden wird. Auch bei Ansetzen des Fingerdrucks an einer vom idealen Punkt abweichenden Stelle ist ein erhöhter Verschleiß weitgehend vermieden. Ein erfindungsgemäßer Behälter ist besonders gut für die Aufbewahrung grob- oder feinkörniger Pulver, insbesondere Waschmittel, Reinigungsmittel oder Salz für Spülmaschinen, geeignet. Das Schüttelement ist aufgrund seiner Formgebung für eine Dosierung von Spülmaschinensalz in eine an der Spülmaschine vorgesehene Zuführung sehr gut geeignet.

Entgegen der vorherrschenden Ansicht in der Fachwelt, dass es besonders vorteilhaft sei, die Hauptfaltrichtung parallel zur Faserrichtung auszurichten, wird gemäß einer bevorzugten Ausführungsform des erfindungsgemäßen Behälters der Behälter aus einem Fasermaterial, wie etwa Pappe, ausgebildet, wobei eine vorherrschende Faserrichtung im wesentlichen senkrecht zu der Hauptfaltrichtung ausgerichtet ist. Hierdurch wird auf einfache und überraschende Weise die Funktion des Schüttelements im Hinblick auf nicht isotrope Materialeigenschaften und im Hinblick auf entsprechenden Verschleiß optimiert.

So hat sich beispielsweise gezeigt, dass durch die zur Hauptfaltrichtung senkrechte Faseranordnung eine signifikant höhere Anzahl von Öffnungs- und Schließzyklen der erfindungsgemäßen Schütte erreicht werden kann, ohne dass es zu einer Materialermüdung des Fasermaterials z.B. in Form von Rissbildung kommt. Hierdurch ist es möglich bei gleicher Anzahl prognostizierter Öffnungs-und Schließzyklen, ein dünneres und somit leichteres Fasermaterial einzusetzen.

Ferner hat sich gezeigt, dass die senkrechte Faseranordnung die Rückstellkräfte der Schütte derart erhöht, dass die Schnappwirkung der Schütte bei über zehn Öffnungs- und Schließzyklen nicht wie bei einer parallel zur Faserrichtung ausgerichteten Hauptfaltrichtung, spür- und messbar abnimmt.

Das vollständige Zuschnappen der Schütte ist somit durch die erfindungsgemäße Anordnung von Faser- zu Faltrichtung auch nach einer Vielzahl von Öffnungs-und Schließzyklen gewährleistet und sichert folglich die Aroma- und Feuchtigkeitsdichtheit der Verpackung auch bei intensivem Gebrauch.

Besonders bevorzugt ist das Verstärkungselement mittels Verformung aus dem biegsamen Material ausgebildet. Insbesondere vorteilhaft umfasst das Verstärkungselement dabei eine im wesentlichen geschlossene Rilllinie. Hierdurch ist ein erfindungsgemäßer Behälter bei besonders niedrigen Herstellungskosten ausbildbar.

Zur Sicherstellung einer guten Funktion des Schüttelements des erfindungsgemäßen Behälters weist die Schwächungslinie zumindest im Bereich des Bedienabschnitts einen konvex gebogenen Verlauf auf. Ein solcher gebogener Verlauf hat in der Praxis eine gute Verteilung der Schließ- und Öffnungskräfte des wiederverschließbaren Schüttelements ergeben.

Im Sinne einer guten Funktionalität ist es zudem vorteilhaft vorgesehen, dass die Schwächungslinie im Bereich des Schüttabschnitts zwei im wesentlichen gerade Seiten umfasst, die einen Winkel von weniger als etwa 90 Grad, insbesondere bevorzugt von weniger als etwa 70 Grad einschließen.

Weiterhin vorteilhaft weist die Knicklinie im Bereich der Kante einen Winkel, bezogen auf einen ebenen Zuschnitt, auf. Dieser Winkel ist besonders bevorzugt zum Schüttabschnitt hin geöffnet und hat eine Größe von zwischen etwa 110 und etwa 150 Grad. Auch hierdurch ist eine besonders gute Funktion des Schüttelements gewährleistet.

Weiterhin weist eine bevorzugte Ausführungsform eine Verstärkung des Schüttelements zumindest in einem Teil eines durch die Schwächungslinie begrenzten Randbereichs auf. Insbesondere vorteilhaft ist die Verstärkung als eine Lasche des Zuschnitts ausgebildet, welche eine dem Schüttelement im wesentlichen nachgeformte Ausnehmung aufweist. Insgesamt ist dadurch ein erhöhter Verschleißschutz in den Randbereichen des Schüttelements gewährleistet und es kann zudem eine erhöhte Vorspannung des Schüttelements im geschlossenen oder auch geöffneten Zustand erzielt werden. Eine leichte Überschneidung der Verstärkung mit dem Randbereich des Schüttelements erhöht zudem die Dichtigkeit im verschlossenen Zustand, so daß ein verbesserter Aromaschutz und/oder Feuchtigkeitsschutz gegeben ist.

Weiterhin bevorzugt entsteht bei einem Öffnen des Schüttelements ein deutliches Geräusch im Zuge eines Aufschnappens des Schüttabschnitts, wodurch der Benutzer des erfindungsgemäßen Behälters eine positive Rückmeldung bei der Bedienung des Behälters erhält.

Weitere Vorteile und Merkmale ergeben sich aus dem nachfolgend geschilderten Ausführungsbeispiel sowie aus den abhängigen Ansprüchen.

Nachfolgend wird ein bevorzugtes Ausführungsbeispiel eines erfindungsgemäßen Behälters beschrieben und anhand der anliegenden Zeichnungen näher erläutert.
- Fig. 1: zeigt eine räumliche Ansicht eines erfindungsgemäßen Behälters, wobei das Schüttelement sich in einem geschlossenen Zustand befindet.
- Fig. 2: zeigt eine räumliche Ansicht des Behälters aus Fig. 1, wobei das Schüttelement sich in einem geöffneten Zustand befindet.
- Fig. 3: zeigt eine Draufsicht auf einen Zuschnitt, aus dem der Behälter der Fig. 1 gefaltet werden kann.
- Fig. 4: zeigt eine schematische Detailansicht des Schüttelements des erfindungsgemäßen Behälters aus Fig. 1.

Der in Fig. 1 gezeigte erfindungsgemäße Behälter besteht vollständig aus Pappe, die eine vorherrschende Faserrichtung aufweist. Der Behälter ist eine rechtwinklige Schachtel mit sechs paarweise gegenüberliegenden Seiten. Der Behälter ist aus dem in Fig. 3 gezeigten Zuschnitt 16 faltbar, wobei die senkrechten Seiten 1, 2, 3, 4 seriell aneinander hängen und untereinander durch Rilllinien 8 abgegrenzt sind, um welche die Seiten 1, 2, 3, 4 knickbar sind. Ein Boden der Schachtel wird durch jeweils an den Seiten über Rilllinien 8 angeordnete Bodenlaschen 1 b, 2b, 3b, 4b ausgebildet. Ein Deckel des Behälters wird über entsprechende Deckellaschen 1 a, 2a, 4a ausgebildet.

Durch die zwischen der Vorderseite 1 und einer Stirnseite 4 liegende Rilllinie ist eine Kante 5 ausgebildet, wobei eine durch die Vorderseite 1 gebildete erste Wandung und eine durch die Stirnseite 4 gebildete zweite Wandung über die Kante 5 einstückig miteinander verbunden und in einem Winkel von etwa 90 Grad zueinander angeordnet sind. Im Bereich dieser Kante 5 befindet sich ein Schüttelement 6. Das Schüttelement 6 umfasst einen oberen Schüttabschnitt 6a und einen unteren Bedienabschnitt 6b, wobei das Schüttelement 6 insgesamt symmetrisch bezüglich der Kante 5 ausgebildet ist. Das Schüttelement 6 wird von einer insgesamt geschlossenen Schwächungslinie 7 umschlossen, wobei ein Teil der Schwächungslinie 7 den Außenrand des Schüttabschnitts 6a und ein anderer Teil der Schwächungslinie 7 den Außenrand des Bedienabschnitts 6b bildet.

Eine in etwa hälftige Teilung des Schüttelements 6 in den Schüttabschnitt 6a und den Bedienabschnitt 6b wird durch eine Knicklinie 15 definiert, welche in ihrem Verlauf die Kante 5 kreuzt und ebenso wie die Schwächungslinie 7 symmetrisch zu der Kante 5 ausgebildet ist. Im Detail sind die Schwächungslinie 7 und die Knicklinie 15 wie folgt gebildet: Die Knicklinie 15 ist eine angeschnittene oder durchgeschnittene Linie, wobei Materialstege 15a zur materialeinheitlichen Verbindung von Schüttabschnitt 6a und Bedienabschnitt 6b stehengelassen sind (siehe Fig. 4). Die Schwächungslinie 7 ist eine in dem Bereich des Schüttabschnitts 6a bis auf kurze Stege durchschnittene Linie, wobei die verbliebenen Stege bei einem ersten Öffnen des Schüttabschnitts 6a durchreißen. Im Bereich des Bedienabschnitts 6b ist die Schwächungslinie 7 nicht durchgeschnitten, sondern nur bis in eine gewisse Tiefe in das biegsame Material eingeschnitten. Hierdurch ist der Bedienabschnitt gut gegenüber den Wandungen 1, 4 knickbar, wobei er jedoch materialeinheitlich mit diesen verbunden bleibt.

In dem Bereich der Kante 5, in dem sie den Bedienabschnitt 6b durchläuft, ist ein Verstärkungselement 9 an dem Schüttelement 6 bzw. dem Bedienabschnitt 6b angeordnet. Bei dem Verstärkungselement 9 handelt es sich um eine doppelte Ritilinie, die als spitz zulaufende Ellipse ausgeformt ist, welche mit ihrer großen Halbachse auf der Kante 5 liegt. Die Rilllinie der Kante 5 ist in diesem Bereich nicht durchgängig, sondern verzweigt in die Ellipsenbögen 9a, 9b (siehe Fig. 4). Hierdurch ist im Inneren der umlaufenden Rilllinie des Verstärkungselements 9 eine Fläche definiert, auf die der Benutzer des Behälters mit einem Fingerdruck ausüben kann, ohne das die Kante 5 eingedrückt und in Mitleidenschaft gezogen wird.

Die genauere Ausformung des Schüttelements 6 weist weitere Besonderheiten zur Sicherstellung der Funktion auf: Insbesondere hat die Schwächungslinie 7 im Bereich des Bedienabschnitts 6 einen konvex gebogenen Verlauf, wobei die konvexen Bögen 7a, 7b in Fig. 4 bezeichnet sind. Im Bereich des Schüttabschnitts 6a hat die Schwächungslinie 7 zwei im wesentlichen gerade Abschnitte 7c, 7d, welche einen Winkel von etwa 57 Grad einschließen. Diese beiden geraden Abschnitte 7c, 7d treffen sich jedoch nicht in einer Spitze, sondern sind mittels eines teilkreisförmigen Abschnitts 7e miteinander verbunden, welcher zugleich eine verrundete Spitze des Schüttabschnitts 6a bildet. Die Knicklinie 8 weist, bezogen auf den ebenen Zuschnitt gem. Fig. 3, einen Winkel auf, welcher von der Kante 5 halbiert wird und insgesamt eine Größe von etwa 130 Grad hat. Zu weiteren genauen Maßverhältnissen und Formgebungen wird darauf verwiesen, dass der Zuschnitt gem. Fig. 3 sowie das Detail gem. Fig. 4 eine maßstabgerechte Wiedergabe eines erfindungsgemäßen Behälters darstellt.

Wie Fig. 3 zeigt, weist der Zuschnitt des erfindungsgemäßen Behälters eine zusammen mit einer Kleblasche 10 ausgeformte Lasche 11 auf, die eine erste Laschenhälfte 11a und eine durch eine Rilllinie 12 getrennte zweite Laschenhälfte 11 b umfasst. Symmetrisch zu der Rilllinie 12 und sich somit über beide Laschenhälften 11 a, 11 b erstreckend, ist eine Ausnehmung 13 aus der Lasche 11 ausgestanzt, welche in Form und Größe im wesentlichen dem Schüttelement 6 entspricht. Im gefalteten Zustand des Behälters liegt diese Ausnehmung 13 mit ihrem Randbereich 14 innerhalb des Behälters hinter dem Schüttelement 6, so dass das Schüttelement in seinem durch die Schwächungslinie 7 definierten Randbereich verstärkt ist. Das Schüttelement 6 kann somit mit dem Randbereich 14 überlappen oder gar an diesem anliegen, so daß eine verbesserte Dichtigkeit gegeben ist und auch eine erhöhte Vorspannung des Schüttelements 6 in Schließrichtung ermöglicht ist.

Die Erfindung funktioniert nun wie folgt:

Ausgehend von dem geschlossenen Zustand des Behälters gem. Fig. 1 übt der Benutzer des Behälters mit einem Finger, z.B. Daumen oder Zeigefinger, einen Druck auf das Verstärkungselement 9 aus. Hierdurch wird der Bedienabschnitt 6b in Richtung Behälterinneres gedrückt, und die gebogenen Abschnitte 7a, 7b der Schwächungslinie 7 werden nach außen gedrückt, wogegen die Behälterwände 1, 4 sowie die Verstärkung 11, 13 federnden Widerstand leisten. Der Schüttabschnitt 6a vollzieht eine dem Bedienabschnitt 6b gegenläufige Bewegung, wobei die verrundete Spitze 7e des Schüttabschnitts 6a sich nach außen bewegt und eine Öffnung des Behälters freigibt. Nach Überschreiten einer Todpunktlage wirken die Federkräfte der Wandungen 1, 4 nicht mehr gegen den Fingerdruck des Benutzers, sondern unterstützen, so dass der Schüttabschnitt 6a plötzlich nach außen aufklappt und das Bedienelement 6b plötzlich nach innen nachgibt. Hierbei kommt es aufgrund der zuvor eingebrachten Federvorspannung durch die verformten Wandungen 1, 4 zu einem Geräusch, weiches lautmalerisch als "plopp" beschrieben werden kann. Bei den zuvor beschriebenen Dimensionierungen und Winkelmaßen liegt der Schüttabschnitt 6a im geöffneten Zustand mit einer ähnlichen Winkelung seiner Flächen vor wie im geschlossenen Zustand, so dass er eine Schütte zum gezielten Dosieren des Packungsinhalts bildet. Der Bedienabschnitt 6b ist hinsichtlich der Winkelung seiner Flächen in eine umgeklappte Lage gesprungen. Das Schließen des Behälters vollzieht sich durch Hochklappen des Schüttabschnitts 6a, wodurch der Bedienabschnitt 6b wieder in seine Ausgangslage zurückklappt. Auch hier liegt eine Todpunktlage vor, nach deren Überwinden der Schüttabschnitt 6 mit einem Geräusch in seine geschlossene Lage springt.

## Patentansprüche

1. Behälter, insbesondere für rieselfähige Güter, umfassend:
einen Zuschnitt (16) aus flächigem, biegsamen Material, insbesondere Pappe, welcher zumindest zu einem Teil des Behälters faltbar ist,
eine erste Wandung (1) und eine benachbarte, zweite Wandung (4) des Behälters, wobei die Wandungen (1, 4) winkelig zueinander angeordnet und
im Bereich einer gemeinsamen Kante (5) einstückig miteinander verbunden sind,
wobei eine Schwächungslinie (7) über jede der Wandungen (1, 4) verläuft und den Bereich eines wiederverschließbaren Schüttelements (6) umschließt, welches im wesentlichen aus dem Material der Wandungen (1, 4) ausgebildet ist,
wobei eine Knicklinie (15) das Schüttelement (6) unter Kreuzung der Kante (5) durchläuft und das Schüttelement (6) in einen Schüttabschnitt (6a) und einen Bedienabschnitt (6b) teilt und der Bedienabschnitt (6b) im Bereich der Kante (5) ein Verstärkungselement (9) aufweist **dadurch gekennzeichnet, dass** der Behälter aus einem Fasermaterial wie etwa Pappe besteht, wobei eine vorherrschende Faserrichtung im wesentlichen senkrecht zu der Kante (5) ausgerichtet ist.

2. Behälter nach einem der vorhergehenden Ansprüche, **dadurch gekennzeichnet, dass** das Verstärkungselement (9) mittels Verformung aus dem biegsamen Material ausgebildet ist.

3. Behälter nach Anspruch 3, **dadurch gekennzeichnet, dass** das Verstärkungselement (9) eine im wesentlichen geschlossene Rilllinie (9a, 9b) umfasst.

4. Behälter nach einem der vorhergehenden Ansprüche, **dadurch gekennzeichnet, dass** die Schwächungslinie (7) zumindest im Bereich des Bedienabschnitts (6b) einen konvex gebogenen Verlauf aufweist.

5. Behälter nach einem der vorhergehenden Ansprüche, **dadurch gekennzeichnet, dass** die Schwächungslinie (7) im Bereich des Schüttabschnitts (6a) zwei im wesentlichen gerade Seiten (7c, 7d) umfasst, die einen Winkel von weniger als etwa 90 Grad einschließen.

6. Behälter nach Anspruch 6, **dadurch gekennzeichnet, dass** die zwei im wesentlichen geraden Seiten (7c, 7d) einen Winkel von weniger als etwa 70 Grad einschließen.

7. Behälter nach einem der vorhergehenden Ansprüche, **dadurch gekennzeichnet, dass** die Knicklinie (15) im Bereich der Kante einen Winkel aufweist.

8. Behälter nach Anspruch 8, **dadurch gekennzeichnet, daß** der Winkel der Knicklinie (15) zum Schüttabschnitt (6a) hin geöffnet ist und eine Größe von zwischen etwa 110 und etwa 150 Grad aufweist.

9. Behälter nach einem der vorhergehenden Ansprüche, **dadurch gekennzeichnet, dass** das Schüttelement (6a) zumindest in einem Teil eines durch die Schwächungslinie (7) begrenzten Randbereichs eine Verstärkung (11) aufweist.

10. Behälter nach Anspruch 10, **dadurch gekennzeichnet, daß** die Verstärkung (11) als eine Lasche des Zuschnitts (16) ausgebildet ist, welche eine dem Schüttelement (6) im wesentlichen nachgeformte Ausnehmung (13) aufweist.

11. Behälter nach einem der vorhergehenden Ansprüche, **dadurch gekennzeichnet, dass** bei einem Öffnen des Schüttelements (6) ein deutliches Geräusch im Zuge eines Aufschnappens des Schüttabschnitts (6a) entsteht.

12. Verwendung eines Behälters nach einem der vorhergehenden Ansprüche zur Aufbewahrung grob- oder feinkörniger Pulver, insbesondere Waschmittel, Reinigungsmittel oder Salz für Geschirrspülmaschinen.

## Claims

1. Container, in particular for free-flowing substances, comprising:
a blank (16) made of sheet-like, flexible material, in particular cardboard, which can be folded at least to form part of the container,
a first wall (1) and a second, adjacent wall (4) of the container, the walls (1, 4) being angled in relation to one another and being connected integrally to one another in the region of a common edge (5),
it being the case that a weakening line (7) runs over each of the walls (1, 4) and surrounds the region of a reclosable pouring element (6), which is formed essentially from the material of the walls (1, 4),
and that a line of inflection (15) passes through the pouring element (6), crossing over the edge (5) in the process, and divides the pouring element (6) into a pouring portion (6a) and an operating portion (6b), and the operating portion (6b) has a reinforcing element (9) in the region of the edge (5), **characterized in that** the container consists of a fiber material, for example cardboard, a dominant fiber direction being oriented essentially perpendicularly to the edge (5).

2. Container according to one of the preceding claims, **characterized in that** the reinforcing element (9) is formed from the flexible material by means of deformation.

3. Container according to Claim 3, **characterized in that** the reinforcing element (9) comprises an essentially continuous scored line (9a, 9b).

4. Container according to one of the preceding claims, **characterized in that** the weakening line (7) is curved convexly at least in the region of the operating portion (6b).

5. Container according to one of the preceding claims, **characterized in that**, in the region of the pouring portion (6a), the weakening line (7) comprises two essentially rectilinear sides (7c, 7d) which enclose an angle of less than approximately 90 degrees.

6. Container according to Claim 6, **characterized in that** the two essentially rectilinear sides (7c, 7d) enclose an angle of less than approximately 70 degrees.

7. Container according to one of the preceding claims, **characterized in that** the line of inflection (15) has an angle in the region of the edge.

8. Container according to Claim 8, **characterized in that** the angle of the line of inflection (15) is open in the direction of the pouring portion (6a) and is between approximately 110 and approximately 150 degrees.

9. Container according to one of the preceding claims, **characterized in that** the pouring element (6) has a reinforcement (11) at least in part of a peripheral region bounded by the weakening line (7).

10. Container according to Claim 10, **characterized in that** the reinforcement (11) is designed as a flap of the blank (16), this flap having an aperture (13) essentially in the same shape as the pouring element (6).

11. Container according to one of the preceding claims, **characterized in that**, when the pouring element (6) is opened, the action of the pouring portion (6a) snapping open makes a distinct sound.

12. Use of a container according to one of the preceding claims for storing coarse-grained or fine-grained powders, in particular detergents, cleaning agents or salt for dishwashers.

## Revendications

1. Récipient, en particulier destiné à des marchandises aptes au ruissellement, comprenant :
une découpe (16) constituée d'une matière plate flexible, en particulier du carton, qui est à même de se replier pour former au moins une partie du récipient,
une première paroi (1) et une deuxième paroi voisine (4) du récipient, les parois (1, 4) étant disposées en formant un angle l'une par rapport à l'autre et étant reliées en une seule pièce l'une à l'autre dans la zone d'une arête commune (5),
dans lequel une ligne d'affaiblissement (7) s'étend le long de chacune des parois (1, 4) et entoure la zone d'un élément de versage (6) apte à se refermer qui est réalisé essentiellement à partir de la matière des parois (1, 4),
dans lequel une ligne de pliage (15) traverse l'élément de versage (6) en croisant l'arête (5) et subdivise l'élément de versage (6) en une section de versage (6a) et en une section de manipulation (6b), la section de manipulation (6b) présentant, dans la zone de l'arête (5), un élément de renforcement (9), **caractérisé**
**en ce que** le récipient est constitué d'une matière fibreuse comme par exemple du carton, une direction des fibres prédominante s'étendant essentiellement perpendiculairement par rapport à l'arête (5).

2. Récipient selon l'une quelconque des revendications précédentes, **caractérisé en ce que** l'élément de renforcement (9) est réalisé au moyen d'une déformation à partir de la matière flexible.

3. Récipient selon la revendication 2, **caractérisé en ce que** l'élément de renforcement (9) comprend une ligne de rainurage essentiellement fermée (9a, 9b).

4. Récipient selon l'une quelconque des revendications précédentes, **caractérisé en ce que** la ligne d'affaiblissement (7) présente, au moins dans la zone de la section de manipulation (6b), une allure présentant une courbure convexe.

5. Récipient selon l'une quelconque des revendications précédentes, **caractérisé en ce que** la ligne d'affaiblissement (7) comprend, dans la zone de la section de versage (6a) deux côtés essentiellement droits (7c, 7d) qui forment un angle inférieur à environ 90°.

6. Récipient selon la revendication 5, **caractérisé en ce que** les deux côtés essentiellement droits (7c, 7d) forment un angle inférieur à environ 70°.

7. Récipient selon l'une quelconque des revendications précédentes, **caractérisé en ce que** la ligne de pliage (15) présente un angle, dans la zone de l'arête.

8. Récipient selon la revendication 7, **caractérisé en ce que** l'angle formé par la ligne de pliage (15) est ouvert en direction de la section de versage (6a) et présente une dimension entre environ 110 et environ 150°.

9. Récipient selon l'une quelconque des revendications précédentes, **caractérisé en ce que** l'élément de versage (6) présente, au moins dans une partie d'une zone marginale délimitée par la ligne d'affaiblissement (7), un renforcement (11).

10. Récipient selon la revendication 9, **caractérisé en ce que** le renforcement (11) est réalisé sous la forme d'un rabat de la découpe (16) qui présentent un évidement (13) dont la configuration épouse essentiellement celle de l'élément de versage (6).

11. Récipient selon l'une quelconque des revendications précédentes, **caractérisé en ce que**, lors d'une ouverture de l'élément de versage (6), on perçoit un bruit net au cours de l'ouverture par déclic de la section de versage (6a).

12. Utilisation d'un récipient selon l'une quelconque des revendications précédentes, pour l'entreposage d'une poudre à gros grains ou à grains fins, en particulier des agents de lavage, des agents de nettoyage ou du sel pour lave-vaisselle.
